# EUROPÄISCHE PATENTSCHRIFT

(11) **EP 1 996 886 B1**
(45) Veröffentlichungstag und Bekanntmachung des Hinweises auf die Patenterteilung: **21.04.2010**
(21) Anmeldenummer: 07722024.2
(22) Anmeldetag: 13.03.2007
(51) Int. Cl.: F28B 1/06, F28B 9/00, F28D 5/00, F28F 25/04, F24F 5/00

(54) **LUFTBEAUFSCHLAGTER KONDENSATOR**
CONDENSER WHICH IS EXPOSED TO AIR
CONDENSATEUR ALIMENTÉ PAR DE L'AIR

(30) Priorität: 20.03.2006 DE 102006013011
(43) Veröffentlichungstag der Anmeldung: 03.12.2008
(73) Patentinhaber: GEA Energietechnik GmbH, 44809 Bochum (DE)
(72) Erfinder: SCHULZE, Heinrich, 45549 Sprockhövel (DE)
(74) Vertreter: Griepenstroh, Jörg
(86) Internationale Anmeldenummer: PCT/DE2007/000449
(87) Internationale Veröffentlichungsnummer: WO 2007/110034

(56) Entgegenhaltungen:
- EP-A- 1 522 797
- WO-A-03/006908
- DE-A1- 4 423 960
- FR-A- 1 254 045
- US-A- 2 655 795

## Beschreibung

Die Erfindung betrifft einen luftbeaufschlagten Kondensator mit den Merkmalen im Oberbegriff des Patentanspruchs 1.

Es ist bekannt, dass sich durch die Vorbefeuchtung der Kühlluft, d.h. die sogenannte adiabatische Kühlung, die Kühlleistung von luftgekühlten Kondensatoren, besonders im Sommerbetrieb erheblich steigern lässt. Insbesondere bei größeren Anlagen im Kraftwerksbereich konnte bisher keine praktikable und zuverlässige Lösung dieses Problems gefunden werden, wie H.B. Goldschagg in "Lessons learned from the world's largest forced draft direct air cooled condenser", EPRI Conference, Washington D.C., 01. - 03. 03.1993 beschreibt. Andererseits wird von den Betreibern derartiger Anlagen zunehmend die Forderung nach funktions- und leistungsfähigen Vorbefeuchtungseinrichtungen gestellt.

Der wesentliche Nachteil bekannter adiabatischer Kühlungen ist die Durchnässung der Kühlelemente, Tragstrukturen und weiterer Anlagenbauteile, die sich unterhalb der Kühlelemente befinden. Die Durchnässung der Kühlelemente führt langfristig zu einer unerwünschten Ablagerung von nicht lösbaren Stoffen, während elektrische Bauteile wie z.B. Trafos vollständig vor dem Zutritt von Nässe geschützt werden müssen um Kurzschlüsse zu vermeiden. Die exakte Dosierung des Wassers als auch die Verteilung des Wassers ist nur sehr schwer kalkulierbar, da die Verteilung der Wassertröpfchen unter anderem von der Windrichtung und der Temperaturverteilung abhängig ist Eine ungleichmäßige Verteilung führt zwangsläufig zu einer lokalen Durchnässung und damit auch zu einer Tropfenbildung, d.h. das Wasser tropft an den Kondensatoren und der Tragstruktur herab. Dies kann, selbst bei Verwendung von demineralisiertem Wasser unerwünschte Korrosionen mit sich bringen.

Aus der US 2 655 795 A ist ein luftbeaufschlagter Kondensator zur Erzeugung eines Kühlluftstroms im Bereich von Kondensationselementen bekannt. Es ist ein Ventilator vorgesehen. Ferner sind Mittel zur adiabatischen Kühlung des Kühlluftstroms vorgesehen, wobei die Mittel zur adiabatischen Kühlung mit zu verdunstendem Wasser beschickbare Kontaktkörper sind, die im Bereich des Kühlluftstroms angeordnet sind. Es wird vorgeschlagen, die Mittel zur adiabatischen Kühlung im Ansaugbereich des Kühlluftstroms vor dem Ventilator anzuordnen.

Die WO 03/006908 A beschreib eine Wärmetauscheranordnung für Gebäude, bei welchem ebenfalls Mittel zur adiabatischen Kühlung vorgesehen sind, welche den Ventilatoren im Bereich des Kühlluftstroms vorgeschaltet sind. Dies wird auch in der DE 44 23 960 A1 und in der FR 1 254 045 A beschrieben.

Hiervon ausgehend liegt der Erfindung die Aufgabe zugrunde, einen luftbeaufschlagten Kondensator dahingehend zu verbessern, dass die Kondensationselemente von den vorgesehenen Mitteln zur adiabatischen Kühlung der Kühlluft nicht durchnässt werden und wobei die Mittel zur adiabatischen Kühlung mit geringem Aufwand auch nachgerüstet werden können.

Diese Aufgabe wird durch einen luftbeaufschlagten Kondensator mit den Merkmalen des Patentanspruchs 1 gelöst.

Kern der Erfindung ist, dass die Mittel zur adiabatischen Kühlung mit zu verdunstendem Wasser beschickbare Kontaktkörper sind, die im Bereich des Kühlluftstroms angeordnet sind, das heißt auf der Abströmseite der Kondensationselemente. Die Kontaktkörper besitzen eine große Oberfläche, auf der in die Kontaktkörper eingebrachtes Wasser verdunsten kann. Das Wasser befindet sich zu keinem Zeitpunkt frei innerhalb des Kühlluftstroms, wie es bei einem Versprühen mittels Düsen der Fall ist. Anders als beim Vernebeln oder Versprühen wird so gut wie kein Überschusswasser benötigt, da das in den Kontaktkörper aufgenommene Wasser ausschließlich durch Stoffübergang, d.h. Verdunstung, an den Kühlluftstrom übertragen wird. Dadurch wird auch sichergestellt, dass Korrosionsschäden durch unerwünschte Befeuchtung an in der Nähe befindlichen Bauteilen, wie z.B. dem Ventilator, vermieden werden.

Bei den erfindungsgemäß gestalteten luftgekühlten Kondensatoren wird eine deutliche Leistungssteigerung bei moderatem Anstieg der Investitionskosten erwartet. Neu zu errichtende Anlagen lassen sich auch bei vorgegebener Leistung kleiner ausführen, wenn eine adiabatische Kühlung mit Hilfe von Kontaktkörpem vorgesehen wird. Dadurch können die Herstellkosten neuer Anla gen voraussichtlich reduziert werden. Ein weiterer Vorteil ist, dass sich z.B. durch Warmluftrezirkulation bedingte Leistungsdefizite reduzieren lassen, zum anderen aber auch die Leistung eines Kraftwerks durch Reduzierung des Turbinenabdampfdrucks um einige 10 kPa gesteigert werden kann.

Vorteilhafte Ausgestaltungen des Erfindungsgedankens sind Gegenstand der Unteransprüche.

Der erfindungsgemäße luftbeaufschlagte Kondensator ist vorzugsweise zur Kondensation von Wasserdampf vorgesehen. Insbesondere handelt es sich um Kondensatoren zur Kondensation des Abdampfstroms aus einer Turbine eines Kraftwerks. Grundsätzlich ist es aber auch denkbar, dass die luftbeaufschlagten Kondensatoren zur Kondensation anderer Stoffe, wie beispielsweise zur Kondensation von Propan, vorgesehen sind. Der Erfindungsgedanke ist nicht auf die Kondensation von Wasserdampf beschränkt. Ebenso ist der erfindungsgemäße luftbeaufschlagte Kondensator auch nicht auf eine bestimmte Bauform eines Kondensators beschränkt. Grundsätzlich können die mit zu verdunstendem Wasser beschickbaren Kontaktkörper in Kombination mit A-förmig, V-förmig, vertikal oder horizontal angeordneten Kondensationselementen zum Einsatz kommen. Als besonders günstig wird die Verwendung derartiger Kontaktkörper im Zusammenhang mit A- oder dachförmig angeordneten Kondensationselementen angesehen.

Die Kontaktkörper sind auch im Austrittsbereich des Kühlluftstroms aus dem Ventilator, d.h. in Kühtluftstromrichtung hinter dem Ventilator angeordnet.

Eine weitere Variante sieht vor, dass Kontaktkörper unmittelbar vor den Kondensationselementen angeordnet sind und zumindest einen Teil der Anströmfläche der Kondensationselemente bedecken. Die Kontaktkörper können dabei die gesamte Anströrnfläche der Kondensationselemente oder auch nur eine Keilfläche bedecken. Denkbar ist, dass z.B. nur einige der Kondensationselemente mit Kontaktkörpem versehen sind, andere hingegen nicht. Eine teilweise Bedeckung der Kondensationselemente kann z.B. im oberen, mittleren oder unteren Drittel erfolgen. Der jeweilige Bedeckungsgrad und die exakte Positionierung der Kontaktkörper muss von den örtlichen Gegebenheiten abhängig gemacht werden. Hier lässt sich keine starre Regel nennen.

Es wird als besonders vorteilhaft angesehen, wenn der Grad der Bedeckung der Anströmfläche durch Verlagerung der Kontaktkörper einstellbar ist. Für den Fall, dass die Kontaktkörper inaktiviert sind, d.h. dass keine Vorbefeuchtung der Kühlluft gewünscht wird, könnten diese z.B. verschwenkt werden und in gewisser Weise aus dem Kühlluftstrom heraus genommen werden, so dass eine größere Anstromfläche der Kondensationselemente für die reine Trockenkühlung freigegeben wird. Das Herausschwenken hat zudem den Vorteil, dass kein zusätzlicher Druckverlust durch die Kontaktkörper entsteht.

Die Achse, um die die Kontaktkörper geschwenkt werden, ist von den räumlichen Gegebenheiten abhängig. Beispielsweise kann bei A-förmig angeordneten Kondensationselementen die Schwenkachse im Firstbereich, das heißt im Wesentlichen horizontal verlaufen, zumindest aber parallel zu den von den Kon densationselementen aufgespannten Ebenen. Denkbar ist auch, dass die Schwenkachse nicht horizontal, sondern parallel zu den von den Kondensationselementen aufgespannten Ebenen, das heißt bei A-förmig angeordneten Kondensationselementen entsprechend der Neigung der Kondensationselemente verläuft. Wenn es die räumlichen Gegebenheiten zulassen, können die Kontaktkörper auch translatorisch verlagerbar angeordnet sein.

Als besonders günstig wird es angesehen, wenn Kontaktkörper unmittelbar an den Kondensationselementen auf ihren, dem Ventilator zugewandten Seiten befestigt sind. Die Kontaktkörper können z.B. an den Stirnseiten von an den Querseiten mit Rippen versehenen Rohren der Kondensationselemente befestigt sein. Die Befestigung von Kontaktkörpern unmittelbar an den Kondensationselementen führt nur zu einer vernachlässigbaren Erhöhung des Strömungswiderstandes, sodass keinerlei Druckverluste entstehen. Dennoch befinden sich die Köntaktkörper vollständig innerhalb des Kühlluftstroms. Wie auch bei der Anordnung von Kontaktkörpem in Strömungsrichtung vor den Kondensationselementen können unmittelbar an den Kondensationselementen befestigte Kontaktkörper nur in Teilbereichen vorgesehen sein. Beispielsweise könnte jedes zweite Rohr der Kondensationselemente mit Kontaktkörpern versehen sein.

Bei den Kontaktkörpern handelt es sich vorzugsweise um ein Vlies, ein Gewebe oder einen porösen Kunststoff. Die wesentlichen Eigenschaften, die geeignete Kontaktkörper aufweisen, sind eine hohe Speicherkapazität für Wasser und eine große Oberfläche, um eine rasche Verdunstung des Wassers zu ermöglichen. Zudem sollte das verwendete Material je nach Anordnung innerhalb des Kühlluftstroms eine hinreichende Luftdurchlässigkeit aufweisen, um die Druckverluste zu begrenzen. Selbsttragende Materialien werden als besonders vorteilhaft angesehen, wobei auch kombinierte mehrlagige Materialien zum Einsatz kommen können, bei denen wobei eine Lage des Kontaktkörpers die Tragfunktion erfüllt und wenigstens eine andere Lage speziell für die Wasseraufnahme und hohe Verdunstung ausgebildet ist. Gängige und am Markt kostengünstig verfügbare Stoffe sind Geotextilien oder Vliese, die die gewünschte Saugfähigkeit und eine gute Verdunstung von Wasser bieten. Die genannten Materialien besitzen eine hohe Alterungsbeständigkeit und sind zudem mechanisch hinreichend widerstandsfähig. Die Kontaktkörper lassen sich vorzugsweise nach einer vorbestimmten Einsatzzeit reinigen und anschließend wieder verwenden. Der Kontaktkörper sollte sich daher unter Einfluss von Luft und Wasser möglichst nicht zersetzen. Durch geeignete Materialwahl kann sowohl eine hohe mechanische Belastbarkeit als auch gleichzeitig ein entsprechendes gewünschtes Wasseraufnahmevermögen erzielt werden. Beides sind Voraussetzungen für den Einsatz innerhalb des Kühlluftstroms bei luftgekühlten Kondensatoren. Die Kontaktkörper sind bevorzugt als ebene Platten ausgebildet. Selbstverständlich ist es möglich, dass ein- oder mehrlagige Kontaktkörper in ihrer Geometrie von ebenen Platten abweichen, d.h. beispielsweise gewellt sind oder in ihrer Konturgebung an die Strömungsverhältnisse des luftgekühlten Kondensators angepasst sind oder dafür vorgesehen sind, durch ihre Positionierung und Konturierung gezielt Einfluss auf die Strömungsverhältnisse zu nehmen. Das heißt, dass die Kontaktkörper je nach Positionierung und Konturierung auch eine gewisse leitende oder umlenkende Funktion in Bezug auf den Kühlluftstrom haben können.

Wesentlich bei dem erfindungsgemäßen Kondensator ist, dass die Menge des in die Kontaktkörper einzubringenden Wassers so gewählt ist, dass kein deutlicher Überschuss entsteht, der zu einer Durchnässung der Anlage führen würde. Daher ist ein die Menge des in die Kontaktkörper einzubringenden Wassers steuerndes Dosiersystem vorgesehen, das dem Kontaktkörper gezielt genau die Menge Wasser zuführt, die unter den gegebenen klimatischen Bedingungen und Betriebszuständen der Anlage zugeführt werden muss, um eine maximale Verdunstung im Bereich der Kontaktkörper zu gewährleisten. Hierbei kann es sich um einen Steuer- oder auch um einen Regelkreis handeln, der mit entsprechenden Messeinrichtungen ausgestattet ist. Die Messeinrichtungen detektieren, ob an bestimmten Messpunkten außerhalb der Kontaktkörper Wasser vorhanden ist, das darauf schließen lässt, dass den Kontaktkörpern zu viel Wasser zur Verdunstung zugeführt worden ist.

Um die Verteilung des Wassers innerhalb der Kontaktkörper zu verbessern, ist vorgesehen, dass angrenzend an einen Kontaktkörper eine Dosierleitung mit einer Vielzahl von Öffnungen verläuft, durch welche das zu verdunstende Wasser in den Kontaktkörper einleitbar ist. Hierbei kann es sich um eine starre oder auch flexible Leitung handeln, die im Randbereich der Kontaktkörper verläuft. Eine solche Dosierleitung kann unter Ausnutzung der Schwerkraft Wasser beispielsweise von oben in einen Kontaktkörper einleiten. Das Wasser läuft innerhalb des Kontaktkörpers nach unten, benetzt dessen Oberfläche und verdunstet innerhalb des Kühlluftstroms. Die Menge des Wassers ist so dosiert, dass es auf seinem Weg durch den Kontaktkörper gerade bis zum unteren Ende gelangt und teilweise bereits auf dem Weg dorthin verdunstet. Denkbar ist es auch, dass die Dosierleitungen auf der dem Kühlluftstrom zugewandten oder abgewandten Fläche des Kontaktkörpers angeordnet sind. Dadurch sind die Weg, die das Wasser innerhalb eines plattenförmig konfigurierten Kontaktkörpers zurücklegen muss, kürzer und es wird eine gleichmäßigere Verteilung des Kühlwassers gewährleistet, was auch die Dosierung vereinfacht. Als besonders vorteilhaft wird es dabei angesehen, wenn die Dosierleitung in den Kontaktkörper eingebettet ist. Dies kann beispielsweise durch eine mäanderförmig verlegte Dosierleitung realisiert werden, die beispielsweise zwischen zwei als Vlies ausgebildeten Kontaktkörpern positioniert ist. Durch die Dosierleitung werden beide Kontaktkörper gleichermaßen mit Wasser benetzt. Das Risiko, dass Wasser unkontrolliert aus dem Vlies heraustritt, ist dadurch minimiert.

Ferner wird es als vorteilhaft angesehen, wenn das zu verdunstende Wasser in den Dosierleitungen vorgewärmt ist, und zwar durch Wärmeübertragung von den Kondensationselementen auf die Dosierleitungen. Hierzu können die Dosierleitungen zwischen den Stirnseiten der Kondensationselemente und den an den Stirnseiten befestigten Kontaktkörpern verlaufen. Das auf diese Weise vorgewärmte Wasser entzieht den Kondensationselementen in geringem Umfang Wärme und verdunstet dadurch im Bereich der Kontaktkörper schneller. Dadurch wird die Leistungsfähigkeit eines derartig luftbeaufschlagten Kondensators erhöht.

Die Erfindung wird nachfolgend anhand der in den schematischen Zeichnungen dargestellten Ausführungsbeispiele der Figuren 2 bis 8 näher erläutert. Die andere, nachfolgend beschriebene Figur 1 dient lediglich zur Illustrierung der beanspruchten Erfindung und ist nicht Ausführungsform der Erfindung, für die Schutz begehrt wird. Es zeigen:
- Figur 1: eine schematische Darstellung eines luftbeaufschlagten Kondensators in A-Form bzw. Dachbauweise mit zusätzlichen Kontaktkörpem zur Wasserverdunstung;
- Figuren 2bis 4: weitere Ausführungsformen eines Trockenkühlers in Dachbauweise mit anderen Anordnungen der Kontaktkörper,
- Figur 5: eine perspektivische Darstellung eines Kondensationselements mit daran befestigten Kontaktkörpem;
- Figur 6: ein Ausführungsbeispiel eines Kontaktkörpers mit einer mäanderförmig verlaufenden Dosierleitung in der Draufsicht;
- Figur 7: den Kontaktkörper der Figur 1 im Längsschnitt und
- Figur 8: eine weitere Ausführungsform eines Kontaktkörpers mit einer Dosier- leitung.

Figur 1 zeigt einen luftbeaufschlagbaren Kondensator 1 in A-Bauweise, wie er in seiner Grundform aus dem Stand der Technik bekannt ist. Ein solcher luftgekühlter Kondensator 1 wird auf einem nicht näher dargestellten Stahlgerüst montiert, so dass kalte Kühlluft in einem Kühlluftstrom 3 von einem Ventilator 2 von unten angesaugt und in den von den Kondensationselementen 4, 5 begrenzten, dreieckförmigen Innenraum 6 gedrückt werden kann. Die Kühlluft strömt durch die als Rippenrohrbündel ausgebildeten Kondensationselemente 4, 5 und wird hierbei erwärmt. Gleichzeitig wird der die Kondensationselemente 4, 5 durchströmende Wasserdampf abgekühlt und kondensiert. Bei diesem ersten Ausführungsbeispiel ist ein Kontaktkörper 7 im Ansaugbereich 8 des Ventilators 2 angeordnet. Die Kühlluft wird durch den Kontaktkörper 7 vorbefeuchtet. Die Kühlluft durchströmt den Kontaktkörper 7, welcher in nicht näher dargestellter Weise mit Wasser gespeist wird. Bei dem Kontaktkörper 7 handelt es sich vorzugsweise um ein Vlies oder um eine poröse Struktur aus einem Kunststoff. Das eingeleitete Wasser wird durch Stoffübergang an die Kühlluft übertragen, so das sich die Kühlleistung des luftgekühlten Kondensators 1, insbesondere im Sommerbetrieb erheblich steigern lässt.

In der Ausführungsform der Figur 2 befindet sich ein Kontaktkörper 7a im Austrittsbereich 9 des Kühlluftstroms 3 aus dem Ventilator 2, d.h. er ist im Innenraum 6 zwischen den Kondensationselementen 4, 5 angeordnet.

Eine dritte Variante zeigt Figur 3. Dort ist ein Kontaktkörper 7b vorgesehen, der zwischen zwei Positionen A, B verschwenkt werden kann. Auf diese Weise kann der Grad der Bedeckung der Anströmfläche 10 der Kondensationselemente 4, 5 verändert werden. Dadurch lässt sich der Druckverlust, der beim Durchströmen des Kontaktkörpers 7b zwangsläufig auftritt, verändern. Insbesondere, wenn die Zuschaltung des Kontaktkörpers 7b nicht erforderlich ist, kann dieser von der Stellung A in die Stellung B verlagert werden.

Figur 4 zeigt eine Ausführungsform mit einem Kontaktkörper 7c, der um eine Schwenkachse S schwenkbar ist. Dadurch kann der Kontaktkörper 7c in die in unterbrochener Linie eingezeichnete Position verlagert werden. Im Unterschied zur Ausführungsform der Figur 3 ist bei der in Figur 4 dargestellten Variante unter Umständen mit einer geringeren Beeinflussung des Strömungsverhaltens zu rechnen. Die eingezeichnete Schwenkachse S verläuft in diesem Ausführungsbeispiel parallel zu den Kondensationselementen 5. Selbstverständlich ist es auch denkbar, dass der Kontaktkörper 7c an dem anderen Kondensationselement 4 angeordnet ist, wobei die Schwenkachse S dann selbstverständlich parallel zu diesem Kondensationselement 4 verläuft.

Als besonders vorteilhaft wird die Ausführungsform der Figur 5 angesehen. Figur 5 zeigt eine perspektivische Ansicht des Kondensationselements 4 in Blickrichtung aus dem Innenraum 6 heraus. Das Kondensationselement 4 umfasst eine Reihe von nebeneinander angeordneten Rohren 11, die von Wasserdampf durchströmt werden. Die Rohre 11 besitzen einen länglichen, fast rechteckigen Querschnitt, wobei sich zwischen den einander zugewandten Querseiten 12 der Rohre 11 Rippen 13 befinden, die von dem Kühlluftstrom 3 umströmt werden. Das Besondere bei dem dargestellten Kondensationselement 4 ist, dass an den jeweiligen unberippten Stirnseiten 14 Kontaktkörper 7d befestigt sind, die beispielhaft durch die eingezeichnete Schraffur kenntlich gemacht sind. Derartige Kontaktkörper 7d stehen seitlich nicht in den berippten Zwischenraum vor, d.h. sie vermindern auch nicht den Strömquerschnitt zwischen den Rohren 11. Dennoch findet ein intensiver Austausch mit der vorbeiströmenden Kühlluft statt, welche beim Vorbeiströmen befeuchtet wird.

Bei allen vorhergehenden Figuren wurde auf die Darstellung einer oder mehrerer Dosierleitungen zur Speisung der Kontaktkörper mit Wasser verzichtet. Die Figuren 6 bis 8 zeigen flächige Kontaktkörper in unterschiedlichen Darstellungen, wobei es im Wesentlichen auf die Anordnung der Dosierleitung 15 ankommt. Die in Figur 6 dargestellte Dosierleitung 15 verläuft auf der Oberfläche des dargestellten Kontaktkörpers 7e. Die Dosierleitung 15 weist eine Vielzahl nicht dargestellter Öffnungen auf, über welche das zu verdunstende Wasser in den Kontaktkörper 7e eingeleitet wird. Der mäanderförmige Verlauf gewährleistet einen gleichmäßigen Wassereintrag in den Kontaktkörper 7e.

Figur 7 zeigt den Kontaktkörper 7e der Figur 5 im Längsschnitt. Es ist zu erkennen, dass die Dosierleitung 15 in diesem Ausführungsbeispiel unmittelbar an das schematisch angedeutete Kondensationselement 4 grenzt, so dass die in dem Kondensationselement 4 herrschende Wärme auf die Dosierleitung 15 und damit auf das zu verdunstende Wasser übertragen wird.

Im Unterschied hierzu befindet sich bei dem Ausführungsbeispiel der Figur 8 die Dosierleitung 15 etwa in der Mitte des dargestellten Kontaktkörpers. Diese Variante hat wiederum den Vorteil, dass das zu verdunstende Wasser zwingend zunächst den dargestellten Kontaktkörper 7e passieren muss, bevor es an die Oberfläche des Kontaktkörpers 7e gelangt. Auf dem Weg zur äußeren Oberfläche des Kontaktkörpers 7e wird dieser benetzt.

Denkbar ist es auch, dass die Dosierleitung zwischen zwei Kontäktkörpern eingebettet ist, wobei das zu verdunstende Wasser beiderseits der Dosierleitungen abgegeben wird.

### Bezugszeichen:

- 1 -: Kondensator
- 2 -: Ventilator
- 3 -: Kühlluft
- 4 -: Kondensationselement
- 5 -: Kondensationselement
- 6 -: Innenraum
- 7 -: Kontaktkörper
- 7a -: Kontaktkörper
- 7b -: Kontaktkörper
- 7c -: Kontaktkörper
- 7d -: Kontaktkörper
- 7e -: Kontaktkörper
- 8 -: Ansaugbereich
- 9 -: Austrittsbereich
- 10 -: Anströmfläche
- 11 -: Rohr
- 12 -: Querseite
- 13 -: Rippe
- 14 -: Stirnseite v. 11
- 15 -: Dosierleitung

- A -: Position v. 7b
- B -: Position v. 7b

## Patentansprüche

1. Luftbeaufschlagter Kondensator, welchem zur Erzeugung eines Kühlluftstroms im Bereich von Kondensationselementen (4, 5) wenigstens ein Ventilator (2) zugeordnet ist, und wobei Mittel zur adiabatischen Kühlung des Kühlluftstroms (3) vorgesehen sind, wobei die Mittel zur adiabatischen Kühlung mit zu verdunstendem Wasser beschickbare Kontaktkörper (7, 7a, 7b, 7c, 7d, 7e) sind, die im Bereich des Kühlluftstroms (3) angeordnet sind, **dadurch gekennzeichnet, dass** Kontaktkörper (7a) im Austrittsbereich des Kühlluftstroms (3) aus dem wenigstens einen Ventilator (2) angeordnet sind.

2. Luftbeaufschlagter Kondensator nach Anspruch 1, **dadurch gekennzeichnet, dass** die Kondensationselemente (4, 5) zur Kondensation von Wasserdampf vorgesehen sind.

3. Luftbeaufschlagter Kondensator nach Anspruch 1 oder 2, **dadurch gekennzeichnet, dass** Kontaktkörper (7b, 7c) unmittelbar vor den Kondensationselementen (4, 5) angeordnet sind und zumindest einen Teil der Anstromfläche (10) der Kondensationselemente (4, 5) bedecken.

4. Luftbeaufschlagter Kondensator nach Anspruch 3, **dadurch gekennzeichnet, dass** der Grad der Bedeckung der Anströmfläche (10) durch Verlagerung der Kontaktkörper (7b, 7c) einstellbar ist.

5. Luftbeaufschlagter Kondensator nach Anspruch 1, **dadurch gekennzeichnet, dass** die Kontaktkörper (7b, 7c) schwenkbar sind.

6. Luftbeaufschlagter Kondensator nach einem der Ansprüche 1 bis 5, **dadurch gekennzeichnet, dass** Kontaktkörper (7d) unmittelbar an den Kondensationselementen (4, 5) auf ihren dem eintretenden Kühlluftstrom (3) zugewandten Seiten befestigt sind.

7. Luftbeaufschlagter Kondensator nach Anspruch 6, **dadurch gekennzeichnet, dass** die Kontaktkörper (7d) an den Stirnseiten (14) von an den Querseiten (12) mit Rippen (13) versehenen Rohren (11) der Kondensationselemente (4, 5) befestigt sind.

8. Luftbeaufschlagter Kondensator nach einem der Ansprüche 1 bis 7, **dadurch gekennzeichnet, dass** der Kontaktkörper ein Vlies ist.

9. Luftbeaufschlagter Kondensator nach einem der Ansprüche 1 bis 8, **dadurch gekennzeichnet, dass** der Kontaktkörper ein poröser Kunststoff ist.

10. Luftbeaufschlagter Kondensator nach einem der Ansprüche 1 bis 9, **dadurch gekennzeichnet, dass** ein die Menge des in die Kontaktkörper einzubringenden Wassers steuerndes Dosiersystem vorgesehen ist.

11. Luftbeaufschlagter Kondensator nach Anspruch 10, **dadurch gekennzeichnet, dass** die Menge des von dem Dosiersystem in die Kontaktkörper eingebrachten Wassers nicht größer ist als die Menge des zu verdunstenden Wassers.

12. Luftbeaufschlagter Kondensator nach einem der Ansprüche 10 oder 11, **dadurch gekennzeichnet, dass** angrenzend an einen Kontaktkörper (7e) eine Dosierleitung (15) mit einer Vielzahl von Öffnungen verläuft, durch welche das zu verdunstende Wasser in den Kontaktkörper (7e) einleitbar ist.

13. Luftbeaufschlagter Kondensator nach einem der Ansprüche 10 bis 12, **dadurch gekennzeichnet, dass** in die Kontaktkörper (7e) eine Dosierleitung (15) eingebettet ist, die eine Vielzahl von Öffnungen aufweist, durch welche das zu verdunstende Wasser in den Kontaktkörper (7e) einleitbar ist.

14. Luftbeaufschlagter Kondensator nach einem der Ansprüche 12 oder 13, **dadurch gekennzeichnet, dass** das zu verdunstende Wasser in den Dosierleitungen (15) durch Wärmeübertragung von dem Kondensationselement (4) auf die Dosierleitungen (15) vorgewärmt ist.

15. Luftbeaufschfagter Kondensator nach Anspruch 14, **dadurch gekennzeichnet, dass** die Dosierleitungen (15) zwischen den Stirnseiten (14) der Kondensationselemente und den an den Stirnseiten (14) befestigten Kontaktkörpem (7e) verläuft.

## Claims

1. Aerated condenser, with which at least one fan (2) is associated for generating a flow of cooling air in the region of condensation elements (4, 5), and wherein means for the adiabatic cooling of said flow of cooling air (3) arc provided, wherein said means for adiabatic cooling are contact bodies (7, 7a, 7b, 7c, 7d, 7e) which can be charged with water which is to be evaporated and which are arranged in the region of the flow of cooling air (3),
**characterised in that**
contact bodies (7a) are arranged in the region in which the flow of cooling air (3) passes out of the at least one fan (2).

2. Aerated condenser according to claim 1,
**characterised in that**
the condensation elements (4, 5) are designed for condensing water vapour.

3. Aerated condenser according to claim 1 or 2,
**characterised in that**
contact bodies (7b, 7c) are arranged directly in front of the condensation elements (4, 5) and cover at least part of that face (10) of the condensation elements (4, 5) against which the flow impinges.

4. Aerated condenser according to claim 3,
**characterised in that**
the degree to which the face (10) against which the flow impinges is covered can be adjusted by moving the contact bodies (7b, 7c).

5. Aerated condenser according to claim 1,
**characterised in that**
the contact bodies (7b, 7c) arc pivotable.

6. Aerated condenser according to one of claims 1 to 5,
**characterised in that**
contact bodies (7d) are fastened directly to the condensation elements (4, 5) on the sides of the latter that face towards the incoming flow of cooling air (3).

7. Aerated condenser according to claim 6,
**characterised in that**
the contact bodies (7d) are fastened to the end faces (14) of tubes (11) of the condensation elements (4, 5), which tubes are provided with fins (13) on the transverse sides (12).

8. Aerated condenser according to one of claims 1 to 7,
**characterised in that**
the contact body is a non-woven fabric.

9. Aerated condenser according to one of claims 1 to 8,
**characterised in that**
the contact body is a porous plastic.

10. Aerated condenser according to one of claims 1 to 9,
**characterised in that**
a metering system which controls the quantity of water to be introduced into the contact bodies is provided.

11. Aerated condenser according to claim 10,
**characterised in that**
the quantity of water introduced into the contact bodies by the metering system is not greater than the quantity of water to be evaporated.

12. Aerated condenser according to either of claims 10 or 11,
**characterised in that**
a metering line (15) having a number of apertures through which the water to be evaporated can be conducted into the contact body (7e) extends adjacently to said contact body (7e).

13. Aerated condenser according to one of claims 10 to 12,
**characterised in that**
a metering line (15), which has a number of apertures through which the water to be evaporated can be conducted into the contact body (7e), is embedded in the contact bodies (7e).

14. Aerated condenser according to either of claims 12 or 13,
**characterised in that**
the water to be evaporated is preheated in the metering lines (15) by the transfer of heat from the condensation element (4) to said metering lines (15).

15. Aerated condenser according to claim 14,
**characterised in that**
the metering lines (15) extend between the end faces (14) of the condensation elements and the contact bodies (7e) fastened to said end faces (14).

## Revendications

1. Condensateur alimenté par de l'air, auquel est associé pour la génération d'un courant d'air de refroidissement dans la zone d'éléments de condensation (4, 5) au moins un ventilateur (2) et des moyens pour le refroidissement adiabatique du courant d'air de refroidissement (3) étant prévus, les moyens pour le refroidissement adiabatique étant des corps de contact (7, 7a, 7b, 7c, 7d, 7e) pouvant être alimentés en eau à évaporer qui sont disposés dans la zone du courant d'air de refroidissement (3), **caractérisé en ce que** des corps de contact (7a) sont disposés dans la zone de sortie (3) du courant d'air de refroidissement (3) de l'au moins un ventilateur (2).

2. Condensateur alimenté par de l'air selon la revendication 1, **caractérisé en ce que** les éléments de condensation (4, 5) sont prévus pour la condensation de vapeur d'eau.

3. Condensateur alimenté par de l'air selon la revendication 1 ou 2, **caractérisé en ce que** des corps de contact (7b, 7c) sont disposés directement devant les éléments de condensation (4, 5) et recouvrent au moins une partie de la surface de soufflage (10) des éléments de condensation (4, 5).

4. Condensateur alimenté par de l'air selon la revendication 3, **caractérisé en ce que** le degré de recouvrement de la surface de soufflage (10) peut être réglée par le déplacement des corps de contact (7b, 7c).

5. Condensateur alimenté par de l'air selon la revendication 1, **caractérisé en ce que** les corps de contact (7b, 7c) peuvent être pivotés.

6. Condensateur alimenté par de l'air selon l'une quelconque des revendications 1 à 5, **caractérisé en ce que** des corps de contact (7d) sont fixés directement sur les éléments de condensation (4, 5) sur leurs côtés orientés vers le courant d'air de refroidissement (3) entrant.

7. Condensateur alimenté par de l'air selon la revendication 6, **caractérisé en ce que** les corps de contact (7d) sont fixés sur les côtés avant (14) des tubes (11) des éléments de condensation (4, 5) pourvus sur les côtés transversaux (12) de nervures (13).

8. Condensateur alimenté par de l'air selon l'une quelconque des revendications 1 à 7, **caractérisé en ce que** le corps de contact est en matière non-tissée.

9. Condensateur alimenté par de l'air scion l'une quelconque des revendications 1 à 8, **caractérisé en ce que** le corps de contact est une matière plastique poreuse.

10. Condensateur alimenté par de l'air selon l'une quelconque des revendications 1 à 9, **caractérisé en ce qu'**un système de dosage commandant la quantité d'eau à introduire dans les corps de contact est prévu.

11. Condensateur alimenté par de l'air selon la revendication 10, **caractérisé en ce que** la quantité d'eau introduite par le système de dosage dans les corps de contact n'est pas plus élevée que la quantité d'eau à évaporer.

12. Condensateur alimenté par de l'air selon l'une quelconque des revendications 10 ou 11, **caractérisé en ce qu'**une conduite de dosage (15) s'étend de manière contiguë à un corps de contact (7e), et est pourvue d'une pluralité d'ouvertures par lesquelles l'eau à évaporer peut être introduite dans le corps de contact (7e).

13. Condensateur alimenté par de l'air selon l'une quelconque des revendications 10 à 12, **caractérisé en ce qu'**une conduite de dosage (15) est encastrée dans le corps de contact (7e), laquelle présente une pluralité d'ouvertures, par lesquelles l'eau à évaporer peut être introduite dans le corps de contact (7e).

14. Condensateur alimenté par de l'air selon l'une quelconque des revendications 12 ou 13, **caractérisé en ce que** l'eau à évaporer est préchauffée dans les conduites de dosage (15) par la transmission de chaleur de l'élément de condensation (4) aux conduites de dosage (15).

15. Condensateur alimenté par de l'air selon la revendication 14, **caractérisé en ce que** les conduites de dosage (15) s'étendent entre les côtés avant (14) des éléments de condensation et les corps de contact (7e) fixés sur les côtés avant (14).
